# EUROPÄISCHE PATENTANMELDUNG

(11) **EP 3 530 148 A1**
(43) Veröffentlichungstag der Anmeldung: **28.08.2019**
(21) Anmeldenummer: 19450003.9
(22) Anmeldetag: 22.02.2019
(51) Int. Cl.: A47B 95/02

(54) **ABNEHMBARE ABDECKKANTE MIT GRIFF FÜR MÖBELBAUPLATTEN MIT FACETTIERTEN FRONTRÄNDERN**

(30) Priorität: 22.02.2018 AT 4618 U
(71) Anmelder: Palashev, Angel, 1100 Wien (AT)
(72) Erfinder: Palashev, Angel, 1100 Wien (AT)

(57) **Zusammenfassung**

Es wird eine abnehmbare Abdeckkante (1) mit Griff (6) zum Anbringen an Möbelbauplatten mit facettierten Fronträndern und dergleichen beschrieben, die an ihrer inneren, zu der Platte (3) gerichteten Seite (1d), über ihre ganze Länge entlang, eine Nut (S) mit einer inneren Aufweitung (T) aufweist (Fig. 1).

## Beschreibung

Die Erfindung betrifft eine abnehmbare Abdeckkante mit Griff zum Anbringen an Platten mit facettierten Fronträndern und dergleichen.

Die Abdeckkanten mit Griff zum Anbringen an Platten mit facettierten Fronträndern und dergleichen, die bekannt sind, bieten nicht die Möglichkeit, dass diese Abdeckkanten mit Griff schnell abmontiert und wieder montiert werden, wobei die Frontseite der abnehmbaren Abdeckkante mit Griff mit der Frontseite der Platte an der selben Fläche positioniert bleiben und die bindenden Schrauben versteckt bleiben.

Der Erfindung liegt somit die Aufgabe zugrunde, eine Abdeckkante mit Griff für Platten mit facettierten Fronträndern und dergleichen so zu verbessern, dass die oben erwähnten Nachteile beseitigt werden.

Die Erfindung löst die gestellte Aufgabe dadurch, dass an der inneren, zu der Platte 3 gerichteten Seite 1d der Abdeckkante 1 mit Griff 6, über ihre ganze Länge entlang, eine Nut S mit einer inneren Aufweitung T vorgesehen ist.
Figur 1 zeigt eine Schnittdarstellung einer abnehmbaren Abdeckkante (1) mit Griff (6) und einer Platte (3) mit einem facettierten Frontrand (PQR).
Figur 2 zeigt eine Schnittdarstellung einer abnehmbaren Abdeckkante (1) mit Griff (6) mit einer Schraube (Sch) mit einem Schraubenkopf (Y) in der Nutenaufweitung und einer Platte (3) mit einem facettierten Frontrand (PQR).
Figur 3 zeigt eine axonometrische Darstellung einer abnehmbaren Abdeckkante (1) mit Griff (6) und einer Platte (3) mit einem facettierten Frontrand (PQR).
Figur 4 zeigt eine axonometrische Darstellung einer abnehmbaren Abdeckkante (1) mit Teilgriff (6).

In die Nut S der abnehmbaren Abdeckkante 1 mit einem Griff 6 sind wenigstens zwei Schrauben Sch bzw. Schulrterschrauben mit iheren Schraubenköpfen Y, die eine der Aufweitung T der Nut S ähnliche Form aufweisen, eingeschoben. Die abnehmbare Abdeckkante 1 weist eine Überlappung mit einer schrägen Innenform MNO1 auf, wobei zwischen einer Frontseite 1b der abnehmbaren Abdeckkante 1 und der schrägen Seite MN der Überlappung ein Winckel C entsteht (Fig. 2).

Die Fläche der Abdeckkante 1, die mit der Platte 3 kontaktiert, ist großteils mit einem Dichtungsband 5 bedeckt, wobei das Dichtungsband 5 von vorne nicht zu sehen ist (Fig. 1). Die abnehmbare Abdeckkante 1 mit dem Griff 6 ist gummiert.

Der Griff 6 ist entweder durchgehend über die ganze Länge der Abdeckkante 1 gefertigt oder als Teilgriff, der nur auf einem Teil der Abdeckkante 1 ausgefertigt ist.

## Patentansprüche

1. Abnehmbare Abdeckkante (1) mit Griff (6) zum Anbringen an Platten mit facettierten Fronträndern und dergleichen, **dadurch gekennzeichnet, dass** an der inneren, zu der Platte (3) gerichteten Seite (1d) der Abdeckkante (1) mit Griff (6), über ihre ganze Länge entlang, eine Nut (S) mit einer inneren Aufweitung (T) vorgesehen ist (Fig.1).

2. Abnehmbare Abdeckkante (1) mit Griff (6) nach Anspruch 1, **dadurch gekennzeichnet, dass** in die Nut (S) wenigstens zwei Schrauben bzw. Schulterschrauben (Sch) mit Schraubenköpfen (Y), die eine der Aufweitung (T) ähnliche Form aufweisen, eingeschoben sind (Fig. 2).

3. Abnehmbare Abdeckkante (1) mit Griff (6) nach Anspruch 1 oder 2, **dadurch gekennzeichnet, dass** die Abdeckkante (1) mit Griff (6) eine Überlappung mit einer schrägen Innenform (MNO1) aufweist, wobei zwischen der Frontseite (1b) der abnehmbaren Abdeckkante (1) und der schrägen Seite (MN) der Überlappung ein Winkel (C) entsteht (Fig. 2).

4. Abnehmbare Abdeckkante (1) mit Griff (6) nach einem der Ansprüche 1 bis 3 **dadurch gekennzeichnet, dass** die Fläche, die mit der Platte (3) kontaktiert großteils mit einem Dichtungsband (5) bedeckt ist, wobei das Dichtungsband (5) von vorne nicht zu sehen ist (Fig. 1).

5. Abnehmbare Abdeckkante (1) mit Griff (6) nach einem der Ansprüche 1 bis 4 **dadurch gekennzeichnet, dass** die abnehmbare Abdeckkante (1) gummiert ist.

6. Abnehmbare Abdeckkante (1) mit Griff (6) nach einem der Ansprüche 1 bis 5 **dadurch gekennzeichnet, dass** der Griff (6) eine freie Form aufweist und entweder als ganzer Griff über die ganze Länge der Abdeckkante (1), oder als Teilgriff auf nur einem Teil der Abdeckkante (1) ausgefertigt ist (Fig.4).
